# EUROPÄISCHE PATENTSCHRIFT

(11) **EP 3 931 492 B1**
(45) Veröffentlichungstag und Bekanntmachung des Hinweises auf die Patenterteilung: **01.05.2024**
(21) Anmeldenummer: 20707246.3
(22) Anmeldetag: 25.02.2020
(51) Int. Cl.: F24C 7/08

(54) **BEDIENBLENDE UND HAUSHALTSGERÄT**
OPERATOR CONTROL PANEL AND DOMESTIC APPLIANCE
PANNEAU DE COMMANDE ET APPAREIL MÉNAGER

(30) Priorität: 01.03.2019 DE 102019202805
(43) Veröffentlichungstag der Anmeldung: 05.01.2022
(73) Patentinhaber: BSH Hausgeräte GmbH, 81739 München (DE)
(72) Erfinder: REINDL, Michael, 84175 Schalkham (DE); STEINBACHER, Manfred, 83334 Inzell (DE); WILD, Maximilian, 83022 Rosenheim (DE)
(86) Internationale Anmeldenummer: PCT/EP2020/054906
(87) Internationale Veröffentlichungsnummer: WO 2020/178079

(56) Entgegenhaltungen:
- WO-A1-2019/011908
- DE-A1-102011 079 229
- DE-A1-102012 005 685
- DE-U- 20 002 947
- US-A- 6 154 201
- US-A1- 2009 189 747
- US-A1- 2018 314 287

## Beschreibung

Die vorliegende Erfindung betrifft eine Bedienblende für ein Haushaltsgerät, insbesondere für ein Haushaltsgargerät, und ein Haushaltsgerät, insbesondere ein Haushaltsgargerät, mit einer derartigen Bedienblende.

Backöfen oder andere Haushaltsgeräte können über Displays mit sensorischen Bedienfeldern gesteuert werden. Mechanische Drehwähler mit Rastung können hierbei durch Voll-Touch-Graphik-Displays ersetzt werden. Auch bei derartigen Voll-Touch-Graphik-Displays besteht jedoch der Wunsch nach einem haptischen und/oder akustischen Bedien-Feedback, wie es der Benutzer von mechanischen Drehwählern beziehungsweise von mechanischen Bedien-Buttons gewohnt ist.

Die DE 10 2015 103 874 A1 beschreibt ein programmgesteuertes Haushaltsgerät mit einem Gehäuse und einer Einrichtung zur Klangausgabe, die einen Akustikwandler und eine Steuereinrichtung mit einem Speicher umfasst, die dazu eingerichtet ist, ein Signal oder Datenmuster an den Akustikwandler zur Erzeugung von akustischen Ausgaben auszugeben. Die Einrichtung zur Klangausgabe umfasst eine Empfangseinrichtung zum Empfang von elektrischen Signalen oder Datenmustern auf einer entfernten Sendeeinrichtung, um diese empfangenen Signale oder Datenmuster zur Umwandlung dem Akustikwandler zur Ausgabe von Audiosequenzen oder Klangsequenzen zuzuführen.

Die US 2018/0314287 A1 zeigt ein Haushaltsgargerät mit einer Bedienblende, an der drehbare Bedienknäufe vorgesehen sind. Die Bedienknäufe können Haptikaktuatoren umfassen.

Die DE 10 2011 079 229 A1 beschreibt eine Bedienblende für ein Haushaltsgerät. Die Bedienblende weist einen Blendenträger aus Metall mit mindestens einer daran befestigten Funktionsteil-Aufnahme aus Kunststoff auf, wobei mindestens eine Funktionsteil-Aufnahme durch Anspritzen an dem Blendenträger befestigt ist.

Die DE 200 02 947 U1 zeigt eine Bedienblende für ein elektrisches Haushaltsgerät, welche eine mit miteinander verdrahteten Bedien-, Steuer-, Schalt- und/oder Anzeigeelementen für das Haushaltsgerät bestückte Leiterplatte, mindestens zwei U-förmige Haltewinkel und eine Dekorblende aufweist, wobei die Leiterplatte auf den Schenkeln der Haltewinkel befestigt ist, die Haltewinkel mit ihrer Basis auf die Dekorblende geklebt sind, die Bedienelemente durch Aussparungen in der Dekorblende hindurchragen und ein mehradriges Kabel beziehungsweise ein Kabelbaum für den elektrischen Anschluss der Bedienblende an das Haushaltsgerät vorgesehen ist.

Die US 2009/189747 A1 beschreibt ein Haushaltsgargerät mit einer Bedienblende, an der drehbare Bedienknäufe vorgesehen sind.

Die DE 10 2012 005 685 A1 zeigt ein Bedienmodul für eine technische Vorrichtung, wobei das Bedienmodul in einem Bedienfeld der technischen Vorrichtung angeordnet ist.

Die US 6,154, 201 A beschreibt ein Bedienmodul mit einer Bedienfront und einem Aktuator, der ein haptisches Signal ausgeben kann. Dem Aktuator ist ein Betätigungsknopf zugeordnet, der mit Hilfe einer durch die Bedienfront hindurchgeführten Welle mit dem Aktuator gekoppelt ist.

Die WO 2019/011908 A1 zeigt eine Anzeigevorrichtung, die mindestens ein Displaymodul, mindestens ein Deckglas, wobei zwischen dem Displaymodul und dem Deckglas eine mechanische Isolierung angeordnet ist, und mindestens einen Aktuator aufweist, der ausgebildet ist, um eine Bewegung des Displays anzuregen.

Vor diesem Hintergrund besteht eine Aufgabe der vorliegenden Erfindung darin, eine verbesserte Bedienblende zur Verfügung zu stellen.

Demgemäß wird eine Bedienblende für ein Haushaltsgerät, insbesondere für ein Haushaltsgargerät, vorgeschlagen. Die Bedienblende umfasst eine Bedienfront, einen Blendenträger, der die Bedienfront trägt, und einen Haptikaktuator, der mit der Bedienfront gekoppelt ist, um bei einem Bedienvorgang der Bedienblende mit Hilfe der Bedienfront ein haptisches Signal als Rückmeldung auf den Bedienvorgang an einen Benutzer auszugeben, wobei der Blendenträger eine Ausnehmung aufweist, durch die hindurch der Haptikaktuator zu der Bedienfront hingeführt ist. Dabei ist der Haptikaktuator rückseitig an der Bedienfront angebracht.

Dadurch, dass der Haptikaktuator durch den Blendenträger hindurchgeführt ist, kann gezielt nur die Bedienfront zur Ausgebung des haptischen Signals mit Schwingungen beaufschlagt werden. Es ist daher nicht erforderlich, die gesamte Bedienblende anzuregen. Hierdurch kann das haptische Signal verstärkt werden und/oder eine Leistung des Haptikaktuators kann reduziert werden.

Der Blendenträger ist rückseitig an der Bedienfront angebracht, insbesondere mit dieser verklebt. Auch der Haptikaktuator ist rückseitig an der Bedienfront angebracht. Beispielsweise ist der Haptikaktuator direkt mit der Bedienfront verklebt. Der Haptikaktuator ist vorzugsweise ein sogenannter Körperschallwandler in Form eines Anregers (Engl.: exciter). Bei einem derartigen Körperschallwandler handelt es sich im Wesentlichen um einen elektrodynamischen Lautsprecher ohne Membran. Das heißt, eine Schwingspule des Körperschallwandlers treibt keine Lautsprechermembran an, sondern ist insbesondere direkt mit der Bedienfront verbunden. Hierbei wird die Bedienfront bevorzugt mit einem haptischen Signal in Form von Schwingungen beaufschlagt.

Die Bedienblende ist insbesondere ein Touchscreen oder umfasst einen Touchscreen. Der Begriff "Touchscreen" kann auch durch die Begriffe "Berührungsbildschirm", "Tastbildschirm" oder "Sensorbildschirm" ersetzt werden. Unter einem "Touchscreen" ist vorliegend ein kombiniertes Ein- und Ausgabegerät zu verstehen, bei dem durch Berührung von Teilen eines Bildes der Programmablauf eines technischen Gerätes, vorliegend das Haushaltsgerät, direkt gesteuert werden kann. Dabei kann die gesamte Bedienfront der Bedienblende ein Touchscreen sein oder es können ausgewählte Bereiche, sogenannte "Buttons" oder "Touchbuttons", der Bedienfront als Touchscreen ausgebildet sein. Gemäß einer Ausführungsform ist der Haptikaktuator geeignet, als Rückmeldung auf den Bedienvorgang zusätzlich ein akustisches Signal auszugeben.

Hierdurch kann vorteilhafterweise zusätzlich zu dem haptischen Signal noch ein akustisches Signal ausgegeben werden. Das akustische Signal kann beispielsweise ein Klickgeräusch sein, welches das Schalten eines mechanischen Schalters simuliert.

Gemäß einer weiteren Ausführungsform umfasst die Bedienblende ferner einen akustischen Signalgeber zum Ausgeben eines akustischen Signals als Rückmeldung auf den Bedienvorgang.

Der akustische Signalgeber kann beispielsweise ein Lautsprecher sein.

Gemäß einer weiteren Ausführungsform umfasst die Bedienblende ferner eine Ein- und Ausgabeeinrichtung zum Erfassen des Bedienvorgangs und zum Ausgeben eines Betriebszustands des Haushaltsgeräts.

Der Betriebszustand kann beispielsweise ein mit Hilfe der Ein- und Ausgabeeinrichtung gewähltes Programm sein. Die Ein- und Ausgabeeinrichtung kann ein Display, insbesondere ein Touchdisplay, sein oder ein derartiges umfassen. Mit Hilfe der Ein- und Ausgabeeinrichtung kann beispielsweise der Betriebszustand des Haushaltsgeräts angezeigt oder ausgegeben werden. Gleichzeitig ist die Ein- und Ausgabeeinrichtung insbesondere auch geeignet, eine Eingabe, beispielsweise eine Programmwahl, des Benutzers an das Haushaltsgerät zu erfassen. Beispielsweise kann die Ein- und Ausgabeeinrichtung eine Berührung der Bedienfront erfassen. Die Ein- und Ausgabeeinrichtung kann eine sensorische Bedienerfassungseinrichtung sein eine derartige sensorische Bedienerfassungseinrichtung umfassen oder als solche bezeichnet werden.

Gemäß einer weiteren Ausführungsform ist die Ein- und Ausgabeeinrichtung in der Ausnehmung aufgenommen.

Die Ein- und Ausgabeeinrichtung kann mit der Bedienfront verklebt sein. Insbesondere ist die Ein- und Ausgabeeinrichtung rückseitig an der Bedienfront vorgesehen. Auch der Blendenträger ist bevorzugt rückseitig an der Bedienfront vorgesehen.

Gemäß einer weiteren Ausführungsform ist der Haptikaktuator neben der Ein- und Ausgabeeinrichtung angeordnet.

Hierdurch ergibt sich ein kompakter Aufbau der Bedienblende.

Gemäß einer weiteren Ausführungsform umfasst die Bedienblende ferner eine Vielzahl an Haptikaktuatoren, die um die Ein- und Ausgabeeinrichtung herum verteilt angeordnet sind.

Hierdurch können unterschiedliche haptische Signale erzeugt werden. Ferner können mehrere unterschiedliche Touchbuttons verwirklicht werden. Insbesondere ist die Ein- und Ausgabeeinrichtung zwischen den Haptikaktuatoren vorgesehen. Die Anzahl der Haptikaktuatoren ist beliebig.

Gemäß einer weiteren Ausführungsform umfasst die Bedienblende ferner ein Zwischenelement, welches zwischen der Bedienfront und dem Blendenträger angeordnet ist.

Vorzugsweise ist eine Wandstärke des Zwischenelements größer als eine Wandstärke der Bedienfront. Beispielsweise kann die Bedienfront eine Wandstärke von 1,5 mm aufweisen. Das Zwischenelement kann eine Wandstärke von 3 mm aufweisen. Der Blendenträger ist vorzugsweise ein Metallblech. Auch der Blendenträger kann eine Wandstärke von etwa 1 mm aufweisen.

Gemäß einer weiteren Ausführungsform ist der Haptikaktuator durch das Zwischenelement hindurchgeführt.

Hierzu weist das Zwischenelement einen Durchbruch oder eine Ausnehmung auf. Vorzugsweise können für den Fall, dass mehrere Haptikaktuatoren vorgesehen sind, mehrere Durchbrüche oder Ausnehmungen in dem Zwischenelement vorgesehen sein.

Gemäß einer weiteren Ausführungsform ist das Zwischenelement mit der Bedienfront und dem Blendenträger verklebt.

Dies ergibt eine dauerhafte und feste Verbindung zwischen den Bauteilen der Bedienblende. Das Zwischenelement ist insbesondere sandwichartig zwischen der Bedienfront und dem Blendenträger angeordnet.

Gemäß einer weiteren Ausführungsform ist das Zwischenelement aus einem Kunststoffmaterial, insbesondere aus Polymethylmethacrylat, und die Bedienfront ist aus Glas gefertigt.

Alternativ kann jedes andere geeignete Kunststoffmaterial für das Zwischenelement eingesetzt werden. Die Verwendung von Glas vermittelt einen hochwertigen Eindruck. Ferner ist die Bedienfront hierdurch vor einem Verkratzen geschützt.

Gemäß einer weiteren Ausführungsform umfasst das Zwischenelement Ausnehmungen, mit deren Hilfe eine Wellenausbreitung eines mit Hilfe des Haptikaktuators erzeugten Körperschalls beeinflussbar ist.

Hierdurch kann die Haptik lokal verstärkt oder reduziert werden. Hierdurch kann beispielsweise ein begrenzter Bedienbereich, insbesondere ein Touchbutton, an der Bedienfront definiert werden.

Gemäß einer weiteren Ausführungsform bilden die Ausnehmungen jeweils eine lokale Einsenkung an der Bedienblende, wodurch eine lokale Beeinflussung des haptischen Signals erzielbar ist.

Hierdurch kann die Leistung des Haptikaktuators reduziert werden. Die "lokale Beeinflussung" kann eine Verstärkung oder eine Reduzierung sein.

Ferner wird ein Haushaltsgerät, insbesondere ein Haushaltsgargerät, mit einer derartigen Bedienblende vorgeschlagen.

Das Haushaltsgerät kann beispielsweise ein Backofen oder dergleichen sein.

Gemäß einer Ausführungsform weist ein Gerätekorpus des Haushaltsgeräts ein Dämmmaterial auf, um Körperschallresonanzen des Haptikaktuators zu absorbieren.

Dies verhindert eine unerwünschte Geräuschbildung. Als Dämmmaterial oder Absorptionsmaterial können beispielsweise Bitumenmatten eingesetzt werden. Die Bedienblende kann mit dem Gerätekorpus fest verbunden, beispielsweise verschraubt, sein oder elastisch, beispielsweise mit Hilfe von Federn oder einem elastischen Material, mit diesem verbunden sein. Der Gerätekorpus kann ein Gehäuse des Haushaltsgeräts sein.

Weitere mögliche Implementierungen der Bedienblende und/oder des Haushaltsgeräts umfassen auch nicht explizit genannte Kombinationen von zuvor oder im Folgenden bezüglich der Ausführungsbeispiele beschriebenen Merkmalen oder Ausführungsformen. Dabei wird der Fachmann auch Einzelaspekte als Verbesserungen oder Ergänzungen zu der jeweiligen Grundform der Bedienblende und/oder des Haushaltsgeräts hinzufügen.

Weitere vorteilhafte Ausgestaltungen und Aspekte der Bedienblende und/oder des Haushaltsgeräts sind Gegenstand der Unteransprüche sowie der im Folgenden beschriebenen Ausführungsbeispiele der Bedienblende und/oder des Haushaltsgeräts. Im Weiteren werden die Bedienblende und/oder das Haushaltsgerät anhand von bevorzugten Ausführungsformen unter Bezugnahme auf die beigelegten Figuren näher erläutert.
- Fig. 1: zeigt eine schematische perspektivische Ansicht einer Ausführungsform eines Haushaltsgeräts;
- Fig. 2: zeigt eine schematische Vorderansicht einer Ausführungsform einer Bedienblende für das Haushaltsgerät gemäß Fig. 1;
- Fig. 3: zeigt eine schematische Schnittansicht der Bedienblende gemäß der Schnittlinie III-III der Fig. 2;
- Fig. 4: zeigt eine schematische Vorderansicht einer weiteren Ausführungsform einer Bedienblende für das Haushaltsgerät gemäß Fig. 1; und
- Fig. 5: zeigt eine schematische Schnittansicht der Bedienblende gemäß der Schnittlinie V-V der Fig. 4.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform eines Haushaltsgeräts 1. Das Haushaltsgerät 1 ist insbesondere ein Haushaltsgargerät. Beispielsweise kann das Haushaltsgerät 1 ein Backofen, ein Backofen mit Dampfgarfunktion, ein Mikrowellen-Kombinationsbackofen, ein Doppelbackofen oder dergleichen sein. Das Haushaltsgerät 1 weist einen Aufnahmeraum 2 auf, der mit Hilfe einer Tür 3 verschließbar ist. Der Aufnahmeraum 2 kann ein Garraum des Haushaltsgeräts 1 sein. Der Aufnahmeraum 2 kann auch als Muffel oder Backofenmuffel bezeichnet werden. Der Aufnahmeraum 2 kann im Inneren eines Gehäuses des Haushaltsgeräts 1 angeordnet sein.

Die Tür 3 ist in der Fig. 1 in einer geschlossenen Stellung dargestellt. Durch ein Schwenken um eine an einem unteren Ende oder einer Unterkante 4 der Tür vorgesehene Schwenkachse kann die Tür 3 geschlossen oder geöffnet werden. Alternativ kann die Tür 3 seitlich an dem Aufnahmeraum 2 angeschlagen sein. Ferner kann die Tür 3 an einem aus dem Aufnahmeraum 2 herausziehbaren Backwagen angeordnet sein.

An einem oberen Abschnitt oder an einer Oberkante 5 der Tür 3 kann ein Griff 6 vorgesehen sein. Der Aufnahmeraum 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Aufnahmeraum 2 ist vorzugsweise quader- oder würfelförmig. Der Aufnahmeraum 2 kann aus einem Metallwerkstoff, insbesondere aus einem Stahlblech, gefertigt sein.

Das Haushaltsgerät 1 umfasst weiterhin eine Bedienblende 12, mit deren Hilfe das Haushaltsgerät 1 bedienbar ist. Beispielsweise kann mit Hilfe der Bedienblende 12 eine Temperatur in dem Aufnahmeraum 2 eingestellt und auch angezeigt werden. Die Bedienblende 12 kann Teil einer nur schematisch gezeigten Steuereinrichtung 13 zum Steuern des Haushaltsgeräts 1 sein. Die Steuereinrichtung 13 kann eine Regel- und/oder Steuereinrichtung sein. Die Bedienblende 12 ist an einem Gerätekorpus 14 des Haushaltsgeräts 1 angebracht.

Die Fig. 2 zeigt eine schematische Vorderansicht einer Ausführungsform einer wie zuvor erwähnten Bedienblende 12. In der Fig. 2 sind verdeckte Bauteile gestrichelt dargestellt. Die Fig. 3 zeigt eine schematische Schnittansicht der Bedienblende 12 gemäß der Schnittstelle III-III der Fig. 2. Nachfolgend wird auf die Fig. 2 und 3 gleichzeitig Bezug genommen.

Die Bedienblende 12 ist insbesondere ein Touchscreen oder umfasst einen Touchscreen. Der Begriff "Touchscreen" kann auch durch die Begriffe "Berührungsbildschirm", "Tastbildschirm" oder "Sensorbildschirm" ersetzt werden. Unter einem "Touchscreen" ist vorliegend ein kombiniertes Ein- und Ausgabegerät zu verstehen, bei dem durch Berührung von Teilen eines Bildes der Programmablauf eines technischen Gerätes direkt gesteuert werden kann. Dabei kann eine gesamte Bedienfront 15 der Bedienblende 12 ein Touchscreen sein oder es können ausgewählte Bereiche, sogenannte "Buttons" oder "Touchbuttons" der Bedienfront 15 als Touchscreen ausgebildet sein.

Zum Bedienen der Bedienblende 12 kann ein Benutzer die Bedienfront 15 berühren und gegebenenfalls Druck auf diese ausüben. Die Bedienfront 15 kann beispielsweise eine Glasscheibe mit einer Wandstärke von etwa 1,5 mm sein. Die Bedienblende 12 umfasst weiterhin einen Blendenträger 16, der die Bedienfront 15 trägt. Beispielsweise ist die Bedienfront 15 auf dem Blendenträger 16 aufgeklebt. Der Blendenträger 16 ist rückseitig an der Bedienfront 15 vorgesehen. Der Blendenträger 16 kann beispielsweise ein Stahlblech sein. Der Blendenträger 16 umfasst einen Durchbruch oder eine Ausnehmung 17. Die Ausnehmung 17 kann beispielsweise eine rechteckförmige Geometrie aufweisen. Der Blendenträger 16 kann mit dem Gerätekorpus 14 fest verbunden, beispielsweise mit diesem verschraubt, sein.

In der Ausnehmung 17 aufgenommen ist eine Ein- und Ausgabeeinrichtung 18. Die Einund Ausgabeeinrichtung 18 kann ein Display, insbesondere ein Touchdisplay, sein. Mit Hilfe der Ein- und Ausgabeeinrichtung 18 kann beispielsweise ein Betriebszustand des Haushaltsgeräts 1 angezeigt oder ausgegeben werden. Gleichzeitig ist die Ein- und Ausgabeeinrichtung 18 auch geeignet, eine Eingabe, beispielsweise eine Programmwahl, eines Benutzers an das Haushaltsgerät 1 zu erfassen. Beispielsweise kann die Ein- und Ausgabeeinrichtung 18 eine Berührung der Bedienfront 15 erfassen. Die Ein- und Ausgabeeinrichtung 18 kann mit der Bedienfront 15 verklebt sein. Insbesondere ist die Ein- und Ausgabeeinrichtung 18 rückseitig an der Bedienfront 15 vorgesehen. Die Ein- und Ausgabeeinrichtung 18 kann eine sensorische Bedienerfassungseinrichtung sein oder als solche bezeichnet werden.

Ferner ist in der Ausnehmung 17 ein Haptikaktuator 19 aufgenommen. Der Haptikaktuator 19 ist neben der Ein- und Ausgabeeinrichtung 18 positioniert. Der Haptikaktuator 19 ist insbesondere durch die Ausnehmung 17 des Blendenträgers 16 hindurch zu der Bedienfront 15 geführt. Der Haptikaktuator 19 ist fest mit der Bedienfront 15 verbunden. Beispielsweise kann der Haptikaktuator 19 mit der Bedienfront 15 verklebt sein. Insbesondere ist der Haptikaktuator 19 rückseitig auf die Bedienfront 15 aufgeklebt. Der Haptikaktuator 19 kann auch als Haptikstellelement oder Berührungsrückmeldeelement bezeichnet werden.

Der Haptikaktuator 19 kann ein zylinderförmiges Bauteil sein. Mit Hilfe des Haptikaktuators 19 ist es möglich, über die Bedienfront 15 ein haptisches Signal, beispielsweise in Form von Vibrationen, an den Benutzer auszugeben, so dass dieser eine Rückmeldung auf eine von dem Benutzer getätigte Eingabe an die Ein- und Ausgabeeinrichtung 18 erhält. Der Haptikaktuator 19 ist bevorzugt ein Körperschallwandler (Engl.: exciter) oder kann als solcher bezeichnet werden. Bei einem "Körperschallwandler" handelt es sich um einen elektrodynamischen Lautsprecher ohne Membran. Dies heißt, eine Schwingspule des Haptikaktuators 19 treibt keine Lautsprechermembran an, sondern ist direkt mit der Bedienfront 15 verbunden. Die Bedienfront 15 kann entsprechend dem haptischen Signal in Schwingungen versetzt werden.

Der Haptikaktuator 19 und die Ein- und Ausgabeeinrichtung 18 sind mit einer Steuereinheit 20 gekoppelt. Die Steuereinheit 20 erfasst beispielsweise eine Berührung der Bedienfront 15 mit Hilfe der Ein- und Ausgabeeinrichtung 18. Die Steuereinheit 20 kann ferner den Haptikaktuator 19 ansteuern. Mit Hilfe der Steuereinheit 20 erfolgt ein haptisches und/oder akustisches Signal, insbesondere ein Rückmeldesignal, an den Benutzer mit Hilfe eines entsprechenden Ansteuerns des Haptikaktuators 19. Das haptische Signal kann ein Vibrieren der Bedienfront 15 sein.

Das akustische Signal kann beispielsweise ein Klickgeräusch sein. Das akustische Signal soll insbesondere durch ein ausgewähltes Klickgeräusch das Bediengeräusch eines mechanischen Schalters bestmöglich simulieren. Dies ergibt in Verbindung mit der haptischen Rückmeldung ein angenehmes taktiles Gefühl bei der Betätigung der Bedienblende 12. Dabei kann das akustische Signal entweder dem haptischen Signal des Haptikaktuators 19 überlagert werden oder mit Hilfe eines separaten akustischen Signalgeber 21 ausgestrahlt werden. Der akustische Signalgeber 21 ist ebenfalls mit der Steuereinheit 20 gekoppelt. Der akustische Signalgeber 21 kann ein Lautsprecher sein.

Die Ein- und Ausgabeeinrichtung 18 ist, wie zuvor erwähnt, fest mit der Bedienfront 15 verbunden. Beispielsweise ist die Ein- und Ausgabeeinrichtung 18 mit der Bedienfront 15 verklebt. Die Bedienblende 12 ist fest mit dem Gerätekorpus 14 verbunden. Somit wird die gesamte Bedienblende 12 bei der Bedienung derselben haptisch angeregt.

Die Bedienblende 12 kann jedoch auch schwingend ausgeführt werden. In diesem Fall wird diese nicht fest mit dem Gerätekorpus 14 verbunden, sondern mittels elastischer Bauteile mit diesem gekoppelt beziehungsweise in diese eingehängt. Als elastische Bauteile kommen beispielsweise mechanische Federn oder gummiartige Materialien zum Einsatz. Der Haptikaktuator 19 kann somit die elastisch aufgehängte Bedienblende 12 leichter in mechanische Schwingungen versetzen, was eine verbesserte haptische Rückmeldung des Haptikaktuators 19 ermöglicht.

Die Fig. 4 zeigt eine schematische Vorderansicht einer weiteren Ausführungsform einer Bedienblende 12. Auch in der Fig. 4 sind verdeckte Bauteile gestrichelt dargestellt. Die Fig. 5 zeigt eine schematische Schnittansicht der Bedienblende 12 gemäß der Schnittlinie V-V der Fig. 4. Nachfolgend wird auf die Fig. 4 und 5 gleichzeitig Bezug genommen.

Die Bedienblende 12 umfasst neben der zuvor schon erwähnten Bedienfront 15 und dem Blendenträger 16 ein Zwischenelement 22. Der Blendenträger 16 umfasst eine wie zuvor schon erläuterte Ausnehmung 17. Das Zwischenelement 22 ist zwischen der Bedienfront 15 und dem Blendenträger 16 angeordnet. Bevorzugt ist das Zwischenelement 22 mit der Bedienfront 15 und mit dem Blendenträger 16 verklebt. Das Zwischenelement 22 ist vorzugsweise aus einem Kunststoffmaterial gefertigt. Insbesondere kann das Zwischenelement 22 aus Polymethylmethacrylat (PMMA) gefertigt sein. Das Zwischenelement 22 umfasst eine Ausnehmung 23, in der eine wie zuvor erläuterte Ein- und Ausgabeeinrichtung 18 aufgenommen ist. Die Ein- und Ausgabeeinrichtung 18 kann mit der Bedienfront 15 verklebt sein.

Ferner umfasst das Zwischenelement 22 Durchbrüche oder Ausnehmungen 24 bis 27, in denen wie zuvor erläuterte Haptikaktuatoren 19 aufgenommen sind. Das heißt, es sind mehrere Haptikaktuatoren 19 vorgesehen. Beispielsweise können vier derartige Haptikaktuatoren 19 vorgesehen sein, die durch den Blendenträger 16 und das Zwischenelement 22 hindurchgeführt sind. Die Haptikaktuatoren 19 sind mit einer wie zuvor erläuterten Steuereinheit 20 gekoppelt. Ferner ist auch eine optionaler akustischer Signalgeber 21 mit der Steuereinheit 20 wirkverbunden. Das Zwischenelement 22 umfasst weiterhin Durchbrücke oder Ausnehmungen 28 bis 30, mit deren Hilfe eine Wellenausbreitung eines mit Hilfe der Haptikaktuatoren 19 erzeugten Körperschalls beeinflussbar ist. Die Anzahl und die Form der Ausnehmungen 28 bis 30 ist beliebig. Die Ausnehmungen 28 bis 30 durchbrechen das Zwischenelement 22 vollständig oder nur teilweise.

Um eine spürbare Haptik beziehungsweise um eine optimale Schallübertragung für Akustiksignale bei einer Betätigung der Bedienblende 12 zu erreichen, ist es erforderlich, dass die Bedienblende 12 in Schwingungen versetzt werden kann und somit so frei wie möglich schwingen kann. Je mehr starre Verbindungen zwischen der Bedienfront 15 und dem Blendenträger 16 vorgesehen sind, desto weniger schwingfähig ist das System. Daher ist eine gewisse Fläche auf der Bedienfront 15 von starren Verbindungen freizusparen. Dies erfolgt beispielsweise mit Hilfe der Ausnehmungen 28 bis 30. Die Größe und Form dieser Freisparungen richtet sich nach der Größe des Bereichs, in dem ein haptisches Bedien-Feedback erfolgen soll. Die Mindestgröße dieser Freisparung wird durch die Größe der Ein- und Ausgabeeinrichtung 18, welche auf der Rückseite der Bedienfront 15 angeordnet ist, festgelegt. Sollte an dieser Stelle auf eine gewisse mechanische Stabilisierung des Blendenträgers 16 nicht verzichtet werden können, ist die Verbindung so auszuführen, dass sich die Haptik beziehungsweise die Körperschallwellen trotzdem ausbreiten können.

Die Übertragung der Haptik auf die Bedienfront 15 ist stark abhängig von dem mechanischen und geometrischen Aufbau der Bedienblende 12. Dieser Aufbau bestimmt dabei, entsprechend der gewünschten Stärke der haptischen Rückmeldung, eine Anpassung beziehungsweise eine Reduzierung der Leistung des Haptikaktuators 19 und/oder der Signaldauer des haptischen Signals. Die Position des Haptikaktuators 19 an der Bedienfront 15 ist abhängig davon, ob nur einzelne Bereiche derselben oder die gesamte Bedienfront 15 mit dem haptischen Feedback ausgestattet werden soll.

Bei der haptischen Ausstattung einzelner Betätigungsbereiche oder Touchbuttons kann der Haptikaktuator 19 auf der Rückseite der Bedienfront 15, direkt an der Position des Touchbuttons beziehungsweise unmittelbar links oder rechts neben dem Touchbutton angebracht werden. Die Haptik soll dabei nur lokal an der Stelle des Touchbuttons wahrgenommen werden. Umliegende Bereiche des Touchbuttons werden dabei durch das Haptiksignal nur noch schwach angeregt und nicht als haptisches Feedback wahrgenommen. Dies kann bewerkstelligt werden, indem ein Körperschall absorbierendes Material an der Bedienblende 12 aufgebracht und an den Positionen der punktuellen Haptik freigespart wird. Dies kann beispielsweise das Kunststoffmaterial des Zwischenelements 22 sein. Alternativ kann ein entsprechender Haptikaktuator 19 mit geringerer Leistung verwendet werden.

Um die Haptik auf der Bedienfront 15 lokal noch stärker spürbar zu machen, kann die Bedienblende 12 an diesen Stellen mechanisch dünner, insbesondere durch Einsenkungen auf der Rückseite der Bedienfront 15, ausgeführt werden. Dabei kann die Einsenkung der Bedienfront 15 an der Stelle erfolgen, wo der Haptikaktuator 19 angeordnet ist. In diesem Fall sitzt der Haptikaktuator 19 in einer Vertiefung. Durch diese Vertiefung ist die Bedienfront 15 an dieser Stelle dünner, wobei eine leichtere Anregung der Bedienfront 15 durch den Haptikaktuator 19 möglich wird. Alternativ kann der Bereich, in dem die Haptik wahrgenommen werden soll, eingesenkt werden. Durch die dünnere Bedienfront 15 ist die Haptik besser spürbar, ohne die Stärke der Haptik zu verändern. Dabei kann die Position des Haptikaktuators 19 und der Einsenkung unabhängig voneinander gewählt werden. Sollen größere Bereiche mit haptischem Feedback ausgestattet werden, sind, wie mit Bezug auf die Fig. 4 und 5 erläutert, mehrere Haptikaktuatoren 19 vorzusehen, die links und/oder rechts neben der Ein- und Ausgabeeinrichtung 18 anzuordnen sind.

Um nun auf Ausfräsungen an der Bedienfront 15 selbst verzichten zu können, die nur sehr schwierig und sehr teuer herzustellen sind, ist der zuvor erläuterte dreiteilige Aufbau mit dem Zwischenelement 22 der Bedienfront 15 und dem Blendenträger 16 vorgesehen. Das Zwischenelement 22 kann bezüglich der Empfindlichkeit der Touchbuttons und der gewünschten Stärke der haptischen Rückmeldung optimiert werden. Das Zwischenelement 22 weist dabei vorzugsweise eine Wandstärke von etwa 3 mm auf. Dabei sind die Ausnehmungen 23 bis 27 für die Ein- und Ausgabeeinrichtung 18 und die Haptikaktuatoren 19 vorgesehen. Zur Schwingungsoptimierung der Bedienblende 12 sind die Ausnehmungen 28 bis 30 vorgesehen. Die Bedienfront 15, die vorzugsweise als Glasplatte ausgeführt ist, weist, wie zuvor schon erwähnt, bevorzugt eine Wandstärke von etwa 1,5 mm auf. Aufgrund des dünnen Materials der Bedienfront 15 ergibt sich eine einfachere und bessere funktionierende Touch- und Haptikimplementierung.

Unsymmetrien im Aufbau der Bedienblende 12, das heißt unterschiedliche Haptikstärken auf der Bedienfront 15, können durch Veränderungen der Haptikdauer und der Leistung des Haptikaktuators 19 ausgeglichen werden. Insbesondere können diese aber auch durch die Veränderung der Haptikaktuatoren 19 selbst kompensiert werden, wenn keine Veränderungen an der Leistung des Haptikaktuators 19 beziehungsweise der Haptikdauer vorgenommen werden sollen. Dies kann beispielsweise aufgrund störender Akustikeffekte erforderlich sein. Die Position des Haptikaktuators 19 beziehungsweise der Haptikaktuatoren 19 auf der Bedienfront 15 ist so zu wählen, dass sich die Reflexionsschwingungen, welche an den Kanten der Bedienblende 12 entstehen, an der Ein- und Ausgabeeinrichtung 18 mit der Erregerschwingung des Haptikaktuators 19 maximal überlagern.

Jede zuvor erwähnte Ausführungsform der Bedienblende 12 erfährt eine maximale Schwingungsanregung durch den Haptikaktuator 19 in einem bestimmten Frequenzbereich. Dieser wird durch die Resonanzfrequenz der Bedienblende 12 bestimmt und ist abhängig von den beiden Speicherelementen Masse und innerer Feder der eingesetzten Materialien. Die innere Dämpfung der Materialien des Gesamtsystems Bedienblende 12 bestimmt dabei die Güte des Schwingungssystems und somit die Amplitude der mechanischen Schwingung und die Breite des Frequenzbereichs. Im Bereich der Resonanzfrequenz kann die Leistung je nach Güte der Resonanz stark verringert werden. Je stärker sich die Resonanzschwingung ausbildet, desto geringer kann die Leistung des Haptikaktuators 19 gewählt werden, aber desto schmalbandiger wird der Frequenzbereich. Durch eine entsprechende Wahl beziehungsweise Variierung der Frequenz des Haptikaktuators 19 kann somit die Haptikfunktion bezüglich Fertigungstoleranzen aller Bauteile und bestmöglicher Schwingungserzeugung optimiert werden.

Die Schallübertragungsentkopplung gegenüber dem umliegenden Gerätekorpus 14 bezüglich dessen Hohlraumresonanzen und mitschwingender Materialien sind ebenfalls konstruktiv zu lösen. Dies kann beispielsweise durch die gezielte Anbringung von schweren Adsorbermaterialien erfolgen, wodurch störende Körperschallresonanzen gedämpft werden. Neben dem konstruktiven Aufbau der Bedienblende 12 zur Optimierung der Bedienhaptik kann es somit zusätzlich notwendig sein, die Verbindung zwischen dem Gerätekorpus 14 und der Bedienblende 12 schalltechnisch zu entkoppeln.

Durch die Schwingungen des Haptikaktuators 19 wird die Bedienblende 12 in Schwingung versetzt. Diese Schwingungen übertragen sich auch auf die umliegenden Materialien und können als störendes Geräusch wahrgenommen werden. Um dies zu verhindern, kann die Anzahl der Verbindungen, beispielsweise der Verschraubungen, zwischen dem Gerätekorpus 14 und der Bedienblende 12 reduziert werden. Alternativ können die bestehenden Verbindungen körperschalltechnisch durch elastische Aufhängungen entkoppelt werden. Auch Verbindungsmaterialien mit großer innerer Dämpfung können in diesem Fall den störenden Körperschall reduzieren.

Die zuvor erläuterte Bedienblende 12 umfasst eine Vielzahl an Vorteilen. Es wird zum einen die Möglichkeit geschaffen, eine starre Bedienblende 12 mit einer Haptik auszustatten. Die Leistung des Haptikaktuators 19 kann durch den zuvor beschriebenen konstruktiven dreischichtigen Aufbau der Bedienblende 12 reduziert werden. Die haptische Touch-Wahrnehmung kann durch die beschriebene konstruktive Beeinflussung der Bedienblende 12 verbessert werden. Es ergibt sich die Möglichkeit punktueller Haptik auf einer starren Bedienblende 12 mit Hilfe mehrerer Haptikaktuatoren 19 mit reduzierter Leistung. Obwohl die vorliegende Erfindung anhand von Ausführungsbeispielen beschrieben wurde, ist sie vielfältig modifizierbar im Rahmen des Schutzumfangs der Ansprüche.

### Verwendete Bezugszeichen:

- 1: Haushaltsgerät
- 2: Aufnahmeraum
- 3: Tür
- 4: Unterkante
- 5: Oberkante
- 6: Griff
- 7: Boden
- 8: Decke
- 9: Rückwand
- 10: Seitenwand
- 11: Seitenwand
- 12: Bedienblende
- 13: Steuereinrichtung
- 14: Gerätekorpus
- 15: Bedienfront
- 16: Blendenträger
- 17: Ausnehmung
- 18: Ein- und Ausgabeeinrichtung
- 19: Haptikaktuator
- 20: Steuereinheit
- 21: Signalgeber
- 22: Zwischenelement
- 23: Ausnehmung
- 24: Ausnehmung
- 25: Ausnehmung
- 26: Ausnehmung
- 27: Ausnehmung
- 28: Ausnehmung
- 29: Ausnehmung
- 30: Ausnehmung

## Patentansprüche

1. Bedienblende (12) für ein Haushaltsgerät (1), insbesondere für ein Haushaltsgargerät, mit einer Bedienfront (15), einem Blendenträger (16), der die Bedienfront (15) trägt, und einem Haptikaktuator (19), der mit der Bedienfront (15) gekoppelt ist, um bei einem Bedienvorgang der Bedienblende (12) mit Hilfe der Bedienfront (15) ein haptisches Signal als Rückmeldung auf den Bedienvorgang an einen Benutzer auszugeben, wobei der Blendenträger (16) eine Ausnehmung (17) aufweist, durch die hindurch der Haptikaktuator (19) zu der Bedienfront (15) hingeführt ist, und wobei der Haptikaktuator (19) rückseitig an der Bedienfront (15) angebracht ist.

2. Bedienblende nach Anspruch 1, **dadurch gekennzeichnet, dass** der Haptikaktuator (19) geeignet ist, als Rückmeldung auf den Bedienvorgang zusätzlich ein akustisches Signal auszugeben.

3. Bedienblende nach Anspruch 1, ferner umfassend einen akustischen Signalgeber (21) zum Ausgeben eines akustischen Signals als Rückmeldung auf den Bedienvorgang.

4. Bedienblende nach einem der Ansprüche 1 - 3, ferner umfassend eine Ein- und Ausgabeeinrichtung (18) zum Erfassen des Bedienvorgangs und zum Ausgeben eines Betriebszustands des Haushaltsgeräts (1).

5. Bedienblende nach Anspruch 4, **dadurch gekennzeichnet, dass** die Ein- und Ausgabeeinrichtung (18) in der Ausnehmung (17) aufgenommen ist.

6. Bedienblende nach Anspruch 4 oder 5, **dadurch gekennzeichnet, dass** der Haptikaktuator (19) neben der Ein- und Ausgabeeinrichtung (18) angeordnet ist.

7. Bedienblende nach einem der Ansprüche 4 - 6, ferner umfassend eine Vielzahl an Haptikaktuatoren (19), die um die Ein- und Ausgabeeinrichtung (18) herum verteilt angeordnet sind.

8. Bedienblende nach einem der Ansprüche 1 - 7, ferner umfassend ein Zwischenelement (22), welches zwischen der Bedienfront (15) und dem Blendenträger (16) angeordnet ist.

9. Bedienblende nach Anspruch 8, **dadurch gekennzeichnet, dass** der Haptikaktuator (19) durch das Zwischenelement (22) hindurchgeführt ist.

10. Bedienblende nach Anspruch 8 oder 9, **dadurch gekennzeichnet, dass** das Zwischenelement (22) mit der Bedienfront (15) und dem Blendenträger (16) verklebt ist.

11. Bedienblende nach einem der Ansprüche 8 - 10, **dadurch gekennzeichnet, dass** das Zwischenelement (22) aus einem Kunststoffmaterial, insbesondere aus Polymethylmethacrylat, und die Bedienfront (15) aus Glas gefertigt ist.

12. Bedienblende nach einem der Ansprüche 8 - 11, **dadurch gekennzeichnet, dass** das Zwischenelement (22) Ausnehmungen (28 - 30) umfasst, mit deren Hilfe eine Wellenausbreitung eines mit Hilfe des Haptikaktuators (19) erzeugten Körperschalls beeinflussbar ist.

13. Bedienblende nach Anspruch 12, **dadurch gekennzeichnet, dass** die Ausnehmungen (28 - 30) jeweils eine lokale Einsenkung an der Bedienblende (12) bilden, wodurch eine lokale Beeinflussung des haptischen Signals erzielbar ist.

14. Haushaltsgerät (1), insbesondere Haushaltsgargerät, mit einer Bedienblende (12) nach einem der Ansprüche 1 - 13.

15. Haushaltsgargerät nach Anspruch 14, **dadurch gekennzeichnet, dass** ein Gerätekorpus (14) des Haushaltsgeräts (1) ein Dämmmaterial aufweist, um Körperschallresonanzen des Haptikaktuators (19) zu absorbieren.

## Claims

1. Operator control panel (12) for a household appliance (1), in particular for a household cooking appliance, with an operator control front (15), a panel carrier (16) which supports the operator control front (15), and a haptic actuator (19) which is coupled to the operator control front (15) in order, during an operator control procedure of the operator control panel (12), to output a haptic signal as feedback to a user in response to the operator control procedure with the aid of the operator control front (15), wherein the panel carrier (16) has a recess (17), through which the haptic actuator (19) is guided to the operator control front (15), and wherein the haptic actuator (19) is attached to the rear side of the operator control front (15).

2. Operator control panel according to claim 1, **characterised in that** the haptic actuator (19) is suitable for outputting an acoustic signal as feedback in response to the operator control procedure.

3. Operator control panel according to claim 1, further comprising an acoustic signal emitter (21) for outputting an acoustic signal as feedback in response to the operator control procedure.

4. Operator control panel according to one of claims 1-3, further comprising an input and output facility (18) for detecting the operator control procedure and for outputting an operating state of the household appliance (1).

5. Operator control panel according to claim 4, **characterised in that** the input and output facility (18) is accommodated in the recess (17).

6. Operator control panel according to claim 4 or 5, **characterised in that** the haptic actuator (19) is arranged adjacent to the input and output facility (18).

7. Operator control panel according to one of claims 4-6, further comprising a large number of haptic actuators (19), which are arranged distributed around the input and output facility (18).

8. Operator control panel according to one of claims 1-7, further comprising an intermediate element (22), which is arranged between the operator control front (15) and the panel carrier (16).

9. Operator control panel according to claim 8, **characterised in that** the haptic actuator (19) is guided through the intermediate element (22).

10. Operator control panel according to claim 8 or 9, **characterised in that** the intermediate element (22) is adhesively bonded to the operator control front (15) and the panel carrier (16).

11. Operator control panel according to one of claims 8 - 10, **characterised in that** the intermediate element (22) is made of a plastic material, in particular from polymethyl methacrylate, and the operator control front (15) is made of glass.

12. Operator control panel according to one of claims 8 - 11, **characterised in that** the intermediate element (22) comprises recesses (28 - 30), with the aid of which it is possible to influence the propagation of waves of a structure-borne sound generated with the aid of the haptic actuator (19).

13. Operator control panel according to claim 12, **characterised in that** the recesses (28 - 30) in each case form a local depression on the operator control panel (12), which makes it possible to achieve a local influencing of the haptic signal.

14. Household appliance (1), in particular household cooking appliance, with an operator control panel (12) according to one of claims 1-13.

15. Household cooking appliance according to claim 14, **characterised in that** an appliance carcass (14) of the household appliance (1) has an insulating material, in order to absorb structure-borne sound resonances of the haptic actuator (19).

## Revendications

1. Bandeau de commande (12) pour un appareil électroménager (1), en particulier pour un appareil de cuisson électroménager, comprenant un fronton de commande (15), un support de bandeau (16), lequel supporte le fronton de commande (15) et un actionneur haptique (19), lequel est couplé avec le fronton de commande (15) pour émettre, lors d'une action de commande sur le bandeau de commande (12) à l'aide du fronton de commande (15), un signal haptique en tant que retour de l'action de commande à un utilisateur, le support de bandeau (16) présentant un enfoncement (17), lequel est inséré, à travers l'actionneur haptique (19), au fronton de commande (15) et l'actionneur haptique (19) étant placé en arrière sur le fronton de commande (15).

2. Bandeau de commande selon la revendication 1, **caractérisé en ce que** l'actionneur haptique (19) convient pour émettre en tant que retour à l'action de commande, en outre un signal acoustique.

3. Bandeau de commande selon la revendication 1, comprenant en outre un émetteur de signal acoustique (21) pour l'émission d'un signal acoustique en tant que retour à l'action de commande.

4. Bandeau de commande selon l'une des revendications 1-3, comprenant en outre un dispositif d'entrée et de sortie (18) pour la détection de l'action de commande et pour l'émission d'un état de fonctionnement de l'appareil électroménager (1).

5. Bandeau de commande selon la revendication 4, **caractérisé en ce que** le dispositif d'entrée et de sortie (18) est logé dans l'enfoncement (17).

6. Bandeau de commande selon la revendication 4 ou 5, **caractérisé en ce que** l'actionneur haptique (19) est disposé à côté du dispositif d'entrée et de sortie (18).

7. Bandeau de commande selon l'une des revendications 4-6, comprenant en outre une pluralité d'actionneurs haptiques (19), disposés répartis tout autour du dispositif d'entrée et de sortie (18).

8. Bandeau de commande selon l'une des revendications 1-7, comprenant en outre un élément intermédiaire (22), lequel est disposé entre le fronton de commande (15) et le support de bandeau (16).

9. Bandeau de commande selon la revendication 8, **caractérisé en ce que** l'actionneur haptique (19) est inséré à travers l'élément intermédiaire (22).

10. Bandeau de commande selon la revendication 8 ou 9, **caractérisé en ce que** l'élément intermédiaire (22) est collé au fronton de commande (15) et au support de bandeau (16).

11. Bandeau de commande selon l'une des revendications 8-10, **caractérisé en ce que** l'élément intermédiaire (22) est fabriqué en une matière synthétique, en particulier en polyméthylméthacrylate et le fronton de commande (15) l'est en verre.

12. Bandeau de commande selon l'une des revendications 8-11, **caractérisé en ce que** l'élément intermédiaire (22) comprend des enfoncements (28-30) qui peuvent influer sur la propagation des ondes d'un bruit solidien produit à l'aide d'un actionneur haptique (19).

13. Bandeau de commande selon la revendication 12, **caractérisé en ce que** les enfoncements (28-30) forment à chaque fois un affaissement localisé sur le bandeau de commande (12), ce qui permet de réaliser une influence localisée du signal haptique.

14. Appareil électroménager (1), en particulier appareil de cuisson électroménager, comprenant un bandeau de commande (12) selon l'une des revendications 1-13.

15. Appareil de cuisson électroménager selon la revendication 14, **caractérisé en ce qu'**une carcasse d'appareil (14) de l'appareil électroménager (1) présente une matière isolante pour absorber les résonances du bruit solidien de l'actionneur haptique (19).
